# EUROPÄISCHE PATENTSCHRIFT

(11) **EP 0 212 396 B1**
(45) Veröffentlichungstag und Bekanntmachung des Hinweises auf die Patenterteilung: **04.10.1989**
(21) Anmeldenummer: 86110665.6
(22) Anmeldetag: 01.08.1986
(51) Int. Cl.: F01N 3/02

(54) **Vorrichtung zum Beseitigen von Russ o. dgl. ausden Abgasen einer Brennkraftmaschine**
Apparatus for eliminating the soot or the like from the exhaust gases of an internal-combustion engine
Dispositif pour éliminer la suie ou autres produits semblables des gaz d'échappement de moteurs à combustion interne

(30) Priorität: 08.08.1985 DE 3528445
(43) Veröffentlichungstag der Anmeldung: 04.03.1987
(73) Patentinhaber: Bayerische Motoren Werke Aktiengesellschaft, 80788 München (DE)
(72) Erfinder: Püschner, Herbert A., Dipl.-Ing., D-2822 Schwanenwede b. Bremen (DE); Fürtauer, Johann, A-4501 Neuhofen (AT)
(74) Vertreter: Bücken, Helmut

(56) Entgegenhaltungen:
- DE-A- 3 024 539
- US-A- 3 461 261
- US-A- 4 152 567
- US-A- 4 417 116
- PATENT ABSTRACTS OF JAPAN, Band 10, Nr. 155 (M-485)[2211], 4. Juni 1986
- PATENT ABSTRACTS OF JAPAN, Band 8, Nr. 164 (M-313)[1601], 28. Juli 1984

## Beschreibung

Die Erfindung betrifft eine Vorrichtung zum Beseitigen von Ruß oder dergleichen aus den Abgasen einer Brennkraftmaschine, insbesondere einer Diesel-Brennkraftmaschine, mit einer Mikrowellen- Quelle, einem Hohlraumresonator, der als ein Zwischenstück an die Abgasleitung angekoppelt ist und in seinen beiden in den Stirnseiten angeordneten Abgasöffnungen je ein Metallgitter enthält, und mit einem als Rohr ausgebildeten Rußfilter aus dielektrischem Material, welches im Bereich größter Energiedichte des elektromagnetischen Feldes im Strömungspfad der Abgase in dem Hohlraumresonator angeordnet ist, wobei die eine Abgasöffnung radial innerhalb des Filterquerschnitts liegt.

Eine Vorrichtung der eingangs genannten Art ist aus der DE-A 3 024 539 bekannt, bei der das rohrförmige Rußfilter in vorgegebenem Abstand vor der einen Abgasöffnung endet, und bei der auch die andere Abgasöffnung radial innerhalb des Filterquerschnitts liegt, so daß nach dem Eintritt der Abgase in den Hohlraumresonator - auch durch das stumpf abgedeckelte Rußfilter - erhebliche Verwirbelungen im Resonator auftreten, die neben einer Erhöhung des Strömungswiderstandes auch eine undefinierte Ablagerung der Rußpartikel an der Resonatorwand sowie eine ungleichmäßige Ablagerung am Rußfilter zur Folge haben können.

Aus der US-A 3 461 261 ist es demgegenüber bekannt, einen Mikrowellen-Hohlraumresonator mit stirnseitigen Einlaß- und Auslaßöffnungen zur Erwärmung endloser Materialien einzusetzen, die durch den Hohlraumresonator hindurchtransportiert werden. Diese bekannte Anordnung dient auch zur Erwärmung von teilchenförmigen Feststoffen oder Fluiden, welche durch den Hohlraumresonator hindurchgeführt werden.

Aufgabe der Erfindung ist es demgegenüber, die Vorrichtung der eingangs genannten Art derart weiterzubilden, daß eine wirksame Beseitigung der Rußpartikel aus den Abgasen der Brennkraftmaschine in einfacher Weise möglich ist.

Diese Aufgabe wird bei der Vorrichtung der eingangs genannten Art erfindungsgemäß dadurch gelöst, daß sich das rohrförmige Rußfilter von Stirnwand zu Stirnwand des Hohlraumresonators erstreckt, daß die andere Abgasöffnung radial außerhalb des Filterquerschnitts liegt, und daß die Metallgitter als Wabengitter ausgebildet sind und sich von den Abgasöffnungen eine vorgegebene axiale Mindestlänge in die Abgasleitung hineinerstrecken.

Die Vorteile der Erfindung liegen insbesondere darin, daß die Ausgestaltung der Metallgitter eine befriedigende stirnseitige metallische Begrenzung des Hohlraumresonators im Bereich der Abgasöffnungen verwirklicht, ohne das Mikrowellenfeld im Hohlraumresonator zu beeinträchtigen, und ohne den Strömungswiderstand in der Abgasleitung merklich zu erhöhen. Durch diese Ausgestaltung der stirnseitigen Metallgitter wird es möglich, die zur wirksamen Verbrennung der Rußpartikel notwendige hohe Güte des Hohlraumresonators bei geringem Strömungswiderstand zu realisieren. Da das rohrförmige Rußfilter von Stirnwand zu Stirnwand verläuft und die eine Abgasöffnung radial innerhalb, die andere Abgasöffnung dagegen radial außerhalb des Rußfilter-Querschnittes liegt, tritt die Abgasströmung bei insgesamt homogenem Verlauf durch das Rußfilter hindurch und beaufschlagt das Rußfilter relativ gleichmäßig mit den Rußpartikeln. Da die Abgasströmung außerdem noch in dem energiereichen Bereich des Hohlraumresonators verläuft, kann eine Verbrennung der Rußpartikel sowohl im Abgasstrom als auch nach ihrer Ablagerung auf dem Rußfilter erfolgen.

Um einen relativ geringen Strömungswiderstand zu erzielen, wird bei einer bevorzugten Ausführungsform der Erfindung das Rußfilter als eine Filtermatte oder Filterschicht ausgebildet, die auf einem ausreichend gasdurchlässigen dielektrischen Trägerkörper angeordnet ist. Der filterbeschichtete Trägerkörper besitzt die Form eines Rohres, welches sich im wesentlichen von der ersten Abgasöffnung bis zur zweiten Abgasöffnung hin erstreckt.

Die aus Trägerkörper und Filtermatte bestehende Filtereinheit kann am stromauf- oder stromabseitigen Ende mit einem kegelförmigen Strömungsteiler versehen werden, der bevorzugt in die sich anschliessende Abgasleitung hineinragt und den zentralen Kern der ringförmigen Abgasöffnung bildet.

Besonders bevorzugt ist die Nennweite des Trägerkörpers gleich der Nennweite der anschliessenden Abgasleitung, und die Abgasöffnung in dieser Stirnwand besitzt ebenfalls diese Nennweite. Die Abgasöffnung an der gegenüberliegenden Stirnwand ist dann ringförmig ausgebildet und umgibt den durch diese Abgasöffnung hindurchragenden Strömungsteiler. Auf diese Weise werden unnötige Durchmessersprünge zwischen Abgasleitung und der Filtereinheit verhindert und zusätzlicher Strömungswiderstand vermieden.

Gemäss einer bevorzugten Ausführungsform der Erfindung ist ein dielektrischer, gasdichter Einsatz als Rohr mit einem gegenüber dem Durchmesser des Rußfilters und des Tragkörpers und der Abgasleitung vergrösserten Nennweite konzentrisch zum Rußfilter angeordnet und bildet im Bereich des Resonators die Aussenwand des Abgaskanals. Zusätzlich lassen sich auch die Stirnwände des Resonators in vorgegebenem Abstand mit gasdichten dielektrischen Einsätzen versehen. Auf diese Weise werden die heissen Abgase von den Wänden des Resonators ferngehalten, der dadurch thermisch weniger belastet wird und einer geringeren Wärmeausdehnung unterliegt. Ausserdem sind diese Einsätze geeignet, den Gasstrom im Resonator konzentriert durch die Bereiche relativ grosser Energiedichte zu leiten.

Besonders bevorzugt wird der Resonator als Eoin-Resonator ausgebildet und betrieben, mit n = 0, 1, 2... Alternativ lässt sich jedoch auch der Resonator als Hoim-Resonator ausbilden und betreiben, m = 1, 2, 3..., obwohl auch andere geeignete Resonatorformen und Betriebsmoden möglich sind. Bei den genannten Ausbildungsformen der Resonatoren ist die grösste Energiedichte des angeregten elektromagnetischen Feldes entweder innen oder aussen konzentrisch um den rohrförmigen Tragkörper/Filtermatte ausgebildet, so dass die Strömung der Abgase durch den Resonator vor und nach dem Durchströmen des Rußfilters im Bereich hoher Energiedichte läuft, in dem auch noch eine direkte Verbrennung der suspendierten bewegten Rußpartikel stattfinden kann.

Wird eine geringe Belastung des Rußfilters gewünscht, oder sollen Filter unterschiedlicher Eigenschaften nacheinander zur Anwendung gelangen, so lassen sich auch bevorzugt mehrere Resonatoren mit gleichen oder unterschiedlichen Rußfiltern in die Abgasleitung einfügen, wobei alle Resonatoren von einer Mikrowellenquelle gespeist werden können. Soll dagegen der Strömungswiderstand weiter herabgesetzt werden, so kann es alternativ wünschenswert sein, mehrere Resonatoren parallel zueinander in die Abgasleitung einzusetzen. Die Ankopplung der Resonatoren kann mittels Koppelorganen erfolgen, die die Mikrowellenenergie von einem Resonator zu dem benachbarten Resonator weiterkoppeln.

Damit der Resonator und/oder die Mikrowellen- quelle nach Möglichkeit während des Betriebes in der Frequenz nicht verstimmt werden müssen, wird der Resonator sowie die Mikrowellenquelle bevorzugt von der Abgasleitung thermisch möglichst wirksam entkoppelt. Zusätzlich kann es notwendig sein, den bzw. die Resonatoren mittels eines Kühlsystems zu kühlen. Besonders vorteilhaft eignet sich hierzu das Kühlwassersystem der Brennkraftmaschine, welches sein Kühlwasser durch einen äusseren Kühlmantel des Resonators strömen lässt. Zusätzlich wird zweckmässigerweise der Resonator aus einem Metall mit geringem Wärmedehnungswert hergestellt.

Vorteilhafte Weiterbildungen der Erfindung sind durch die Merkmale der Unteransprüche gekennzeichnet.

Im folgenden werden Ausführungsbeispiele der Erfindung anhand der Zeichnung näher erläutert.

Es zeigen:
Fig. 1 einen Längsschnitt durch eine erste Ausführungsform der erfindungsgemässen Vorrichtung;
Fig. 2 einen Längsschnitt durch eine zweite Ausführungsform der Vorrichtung;

Fig. 1 und 2 zeigen einen Längsschnitt durch eine erste und zweite Ausführungsform der erfindungsgemässen Vorrichtung. In eine Abgasleitung 15 einer nicht dargestellten Diesel-Brennkraftmaschine ist ein Mikrowellen-Hohlraumresonator 1 als Zwischenstück eingefügt. Der Hohlraumresonator 1 besitzt eine erste Stirnwand 2, in vorgegebenem axialem Abstand hierzu eine zweite Stirnwand 3 und eine Umfangswand 4, die im dargestellten Beispiel einen Kreiszylinder bildet und die Stirnwände 2 und 3 miteinander verbindet. Die Abgasleitung 15 mündet über eine Abgasöffnung 6 in der ersten Stirnwand 2 und über eine andere Abgasöffnung 8 in der zweiten Stirnwand 3 in den Hohlraumresonator 1. Die Abgasleitung 15 geht entweder einstückig oder über Flanschverbindungen in die Stirnwände 2 und 3 oder entsprechende Einlass- oder Auslaßstutzen über. Der Resonator besteht aus einem Metall mit geringem Wärmedehnungswert, z.B. aus Edelstahl, und kann ggfs. an seiner inneren Oberfläche mit einer elektrisch hochleitenden Schicht beschichtet sein.

Über einen Hohlleiter 12, der an der Umfangswand 4 des Resonators 1 endet und ein in den Innenraum des Resonators mündendes Koppelloch 10 enthält, wird von einer Mikrowellenquelle 18 geeigneter Bauart Mikrowellenenergie in den Resonator 1 mit einer solchen Frequenz eingespeist, dass sich im Resonator das elektromagnetische Feld mit einer gewünschten Schwingungsmode, z.B. einer E) !-Mode, ausbildet, die mit zunehmendem Abstand von der Achse des Resonators ein abnehmendes elektrisches Feld und eine abnehmende elektrische Energiedichte besitzt.

Die beiden Abgasöffnungen 6, 8 sind mit je einem Metallgitter 14 versehen, welches z.B. aus einem dünnen Metallblech als Wabengitter ausgebildet ist und eine vorgegebene axiale Mindestlänge in die Abgasleitung 15 hineinragt, um für das elektromagnetische Feld eine ausreichende metallische Begrenzung des Resonatorvolumens zu erzeugen und gleichwohl die Abgase ohne grösseren Strömungswiderstand durch den Resonator 1 hindurchleiten zu können.

In dem Resonator 1 ist koaxial mit der Abgasleitung 15 ein Rußfilter 20 angeordnet, welches sich von erster Stirnwand 2 zur zweiten Stirnwand 3 erstreckt. Das Rußfilter 20 enthält eine Filtermatte 22, die auf einem gasdurchlässigen, rohrförmigen Trägerkörper 24 aus dielektrischem Material auf der Innen- oder Aussenfläche angeordnet ist und diese Fläche vollständig belegt.

Gemäss der Ausführungsform nach Fig. 1 ist die Nennweite der einen Abgasöffnung 6 und die Nennweite des Trägerkörpers 24 gleich der Nennweite der an die erste Stirnwand 2 anschliessenden Abgasleitung 15. Die gegenüberliegende zweite Stirnwand 3 verschliesst an diesem Ende den rohrförmigen Tragkörper 24 mit einem zentralen Abschnitt 3a, der einen in die anschliessende Abgasleitung 15 hineinragenden kegelförmigen Strömungsteiler 13 bildet. Um diesen zentralen Abschnitt 3a der zweiten Stirnwand 3 ist die andere Abgasöffnung 8 ringförmig ausgebildet, und die Stirnwand 3 geht mit einem konischen Leitungsabschnitt 16 in die Abgasleitung 15 über. Die Nennweite der anderen Abgasöffnung ist grösser als die Nennweite des Trägerkörpers 24 und der Filtermatte 22, so dass durch die eine Abgasöffnung 6 eintretende Abgase beim Durchströmen des Resonators 1 mit einer radialen Bewegungskomponente durch den Trägerkörper 24 und die Filtermatte 22 hindurchtreten und anschliessend durch die ringförmige Abgasöffnung 8 den Resonator 1 wieder verlassen. Das durch den Hohlleiter 12 und das Koppelloch 10 von der Mikrowellenquelle 18 eingespeiste elektromagnetische Feld ist in der Frequenz so auf die Abmessungen des Resonators 1 abgestimmt, dass der Resonator 1 in Resonanz mit einer bestimmten Schwingungsmode, z.B. der Heim-Mode mit m = 1, 2, 3.., oder mit der Eoin-Mode betrieben wird, mit n = 0, 1, 2. Der Index n bzw. m ist dabei ein Maß für die relative axiale Länge L des Resonators, gemessen in ganzen Vielfachen der halben Resonanzwellenlänge. Das erzeugte elektromagnetische Feld verbrennt die auf der Filtermatte 22 abgelagerten Rußpartikel, und es kann ausserdem in den Abgasen enthaltene Rußpartikel verbrennen, wenn mit einer solchen Schwingungsmode gearbeitet wird, dass sich die Energiedichte im zentralen Bereich des Resonators entsprechend erhöht.

Der Aufbau der Vorrichtung gemäss Fig. 2 entspricht im wesentlichen demjenigen der Fig. 1 mit der Ausnahme, dass die Abgase durch die ringförmige axial außerhalb des Filterquerschnitts angeordnete Abgasöffnung 8 in den Resonator eintreten, und dann von aussen mit Radialkomponente durch die Filtermatte 22 und den Tragkörper 24 in den zentralen Innenraum des Rußfilters 20 eintreten und dann durch die axial innerhalb des Filterquerschnitts befindliche Abgasöffnung 6 den Resonator 1 verlassen. Um den Strömungswiderstand der Vorrichtung gering zu halten, ist auch in dieser Ausführungsform die Nennweite des Tragkörpers 24 gleich der Nennweite der einen Abgasöffnung 6, die gleich der Nennweite der abstromseitigen Abgasleitung 15 ist.

Der Resonator 1 der Vorrichtung nach Fig. 2 enthält zusätzlich einen gasdichten dielektrischen Einsatz 7, der als Rohr ausgebildet ist und eine Nennweite besitzt, welche der Nennweite der zweiten Abgasöffnung 8 entspricht. Der Einsatz 7 ist über die gesamte axiale Länge des Resonators 1 von Stirnwand 2 zu Stirnwand 3 angeordnet. Während der Einsatz 7 das elektromagnetische Feld im Resonator 1 nur unwesentlich beeinflusst, so bildet er für den Abgasstrom eine äussere Begrenzunsgswand, die verhindert, dass die Abgase mit der Umfangswand 4 des Resonators in Berührung kommen und den Resonator unerwünscht erhitzen.

Bei der Ausführungsform gemäss Fig. 2 lässt sich der Resonator bevorzugt als H) Resonator betreiben, der durch den Hohlleiter 12 und das Koppelloch 10 von der Mikrowellenquelle 18 Mikrowellenenergie zur Anregung einer H) !-Mode erhält. Bei dieser Schwingungsmode besitzt der Bereich hoher Energiedichte die Form einer Ringzone, so dass das rohrförmige Rußfilter 20 in diesem ausgezeichneten hochenergetischen Bereich liegt. Die an der Filtermatte 22 sich ablagernden Rußpartikel werden daher besonders wirkungsvoll verbrannt, der Strömungswiderstand wird durch das Filter nur wenig erhöht.

Über eine Koppeleinrichtung 10, 12, die z.B. aus einem Hohlleiter 12 mit Koppelloch 10 besteht, wird von der Mikrowellenquelle 18 ein elektromagnetisches Feld im Resonator mit geeigneter Schwingungsmode erregt, welches im Bereich des Rußfilters 20 die maximale Energiedichte besitzt und daher die am Rußfilter abgelagerten Rußpartikel verbrennt.

Aufgrund der unvermeidlichen Erwärmung des Resonators sowie wegen möglicher Ablagerung von verbrennbaren/unverbrennbaren Partikeln auf den Resonatorwänden oder auf dem Rußfilter 20 lässt sich eine Verstimmung der Resonatoren während des Betriebs nicht verhindern. Um die Resonanzbedingungen in den Resonatoren ständig einzuhalten, ist in jedem Resonator 1 eine Abstimmvorrichtung (nicht dargestellt) vorhanden, die z.B. durch eine automatische mechanische Veränderung im Resonator-Hohlraum die Einhaltung der Resonanzbedingungen sicherstellt. Alternativ ist auch die entsprechende Änderung der Resonanzfrequenz möglich.

Im Rahmen der Erfindung kann beim Ausführungsbeispiel nach Fig. 1 anstelle der Filtermatte 22 und ihres gasdurchlässigen Trägerkörpers 24 ein eigensteifer Ringkörper aus dielektrischem, keramischem Schaum vorgesehen sein. Diese Ausführung ist vorteilhaft, wenn in einem relativ kleinen Resonatorvolumen ein großes Filter bei relativ geringem Strömungswiderstand zu verwirklichen ist.

## Patentansprüche

1. Vorrichtung zum Beseitigen von Ruß oder dergleichen aus den Abgasen einer Brennkraftmaschine, insbesondere einer Diesel-Brennkraftmaschine,
- mit einer Mikrowellen-Quelle (18),
- einem Hohlraumresonator (1), der als ein Zwischenstück an die Abgasleitung (15) angekoppelt ist und in seinen beiden in den Stirnseiten (2, 3) angeordneten Abgasöffnungen (6, 8) je ein Metallgitter (14) enthält,
- und mit einem als Rohr ausgebildeten Rußfilter (20) aus dielektrischem Material, welches im Bereich größter Energiedichte des elektromagnetischen Feldes im Strömungspfad der Abgase in dem Hohlraumresonator (1) angeordnet ist,
- wobei die eine Abgasöffnung (6) radial innerhalb des Filterquerschnitts liegt,
dadurch gekennzeichnet, daß sich das rohrförmige Rußfilter (20) von Stirnwand (2) zu Stirnwand (3) des Hohlraumresonators (1) erstreckt,
daß die andere Abgasöffnung (8) radial außerhalb des Filterquerschnitts liegt, und daß die Metallgitter (14) als Wabengitter ausgebildet sind und sich von den Abgasöffnungen (6, 8) eine vorgegebene axiale Mindestlänge in die Abgasleitung (15) hinein erstrecken.

2. Vorrichtung nach Anspruch 1, dadurch gekennzeichnet,
- daß das Rußfilter (20) ganz oder abschnittweise selbsttragend ausgebildet ist.

3. Vorrichtung nach Anspruch 1, dadurch gekennzeichnet,
- daß das Rußfilter (20) eine Filtermatte (22) enthält, die einen gasdurchlässigen Trägerkörper (24) aus dielektrischem Material auf mindestens einer Oberfläche umgibt.

4. Vorrichtung nach einem der vorstehenden Ansprüche, dadurch gekennzeichnet,
- daß die andere Abgasöffnung (8) an der zweiten Stirnwand (3) des Resonators (1) konzentrisch den filterbeschichteten Trägerkörper (24) umgibt.

5. Vorrichtung nach Anspruch 4, dadurch gekennzeichnet,
- daß der von der anderen Abgasöffnung (8) umgebene Abschnitt (3a) der Stirnwand (3) einen in die anschließende Abgasleitung hineinragenden kegelförmigen Strömungsverteiler (13) besitzt.

6. Vorrichtung nach einem der vorstehenden Ansprüche, dadurch gekennzeichnet,

- daß die eine Abgasöffnung (6) gleich der Nennweite der anschließenden Abgasleitung (15) ist.

7. Vorrichtung nach einem der Ansprüche 4 bis 6, dadurch gekennzeichnet,
- daß die Nennweite des Trägerkörpers (24) gleich der Nennweite der Abgasleitung (15) ist.

8. Vorrichtung nach einem der vorstehenden Ansprüche, dadurch gekennzeichnet,
- daß das Rußfilter (20) selbsttragende Volumenbereiche besitzt.

9. Vorrichtung nach einem der vorstehenden Ansprüche, dadurch gekennzeichnet,
- daß ein dielektrischer gasdichter Einsatz (7) als Rohr mit einer gegenüber dem Durchmesser des Rußfilters (20) und der Abgasleitung (15) vergrößerten Nennweite konzentrisch zum Rußfilter (20) angeordnet ist
- und die Außenwand (4) des Resonators (1) für den Abgaskanal bildet.

10. Vorrichtung nach Anspruch 9, dadurch gekennzeichnet,
- daß die Nennweite des gasdichten Einsatzes (7) gleich der Weite der anderen Abgasöffnung (8) ist.

11. Vorrichtung nach einem der vorstehenden Ansprüche, dadurch gekennzeichnet,
- daß der Resonator (1) als Eoln-Resonator ausgebildet und angeregt ist, mit n = 0, 1, 2....

12. Vorrichtung nach einem der Ansprüche 1 bis 10, dadurch gekennzeichnet,
- daß der Resonator (1) als Heim-Resonator ausgebildet und angeregt ist, mit m = 1, 2, 3....

13. Vorrichtung nach einem der vorstehenden Ansprüche, dadurch gekennzeichnet,
-daß mehrere Resonatoren (1) mit je einem Rußfilter (20) in Serie in die Abgasleitung (15) eingefügt sind.

14. Vorrichtung nach einem der Ansprüche 1 bis 16, dadurch gekennzeichnet,
-daß mehrere Resonatoren (1) mit je einem Rußfilter (20) parallel zueinander in die Abgasleitung (15) eingefügt sind.

15. Vorrichtung nach einem der Ansprüche 17 oder 18, dadurch gekennzeichnet,
- daß die mehreren Resonatoren (1) zur Mikrowellenankopplung eine Speisekopplung (10, 12) und in gemeinsamen Wänden der Resonatoren je ein Koppelorgan besitzen.

16. Vorrichtung nach einem der vorstehenden Ansprüche, dadurch gekennzeichnet,
- daß der/die Resonatoren (1) thermisch von der Abgasleitung (15) entkoppelt sind.

17. Vorrichtung nach einem der vorstehenden Ansprüche, dadurch gekennzeichnet,
- daß die zur Mikrowellen-Quelle (18) führende Ankoppelleitung (12) thermisch von der Mikrowellen-Quelle (18) entkoppelt ist.

18. Vorrichtung nach einem der vorstehenden Ansprüche, dadurch gekennzeichnet,

- daß der/die Resonatoren (1) mit dem Kühlwassersystem der Brennkraftmaschine kühlbar sind.

## Claims

1. Apparatus for eliminating soot or the like from the exhaust gases of an internal combustion engine, more particular a diesel engine, comprising a microwave source (18), a cavity resonator (1) constituting an intermediate member coupled to the exhaust-gas pipe (15) and containing a metal grating (14) in each of its two exhaust-gas openings (6, 8) disposed in the end faces (2, 3), and a tubular soot filter (20) made of dielectric material and disposed in the region of maximum energy density of the electromagnetic field in the flow path of the exhaust gases in the cavity resonator (1), one exhaust-gas opening (6) being situated radially inside the filter cross-section, characterised in that the tubular soot filter (20) extends from one end wall (2) to the other end wall (3) of the cavity resonator (1), the other exhaust-gas opening (8) is situated radially outside the filter cross-section, and the metal gratings (14) are honeycomb gratings and extend from the exhaust-gas openings (6, 8) for a preset axial minimum length into the exhaust-gas pipe (15).

2. Apparatus according to claim 1, characterised in that the soot filter (20) is constructed so as to be completely or partly self-supporting.

3. Apparatus according to claim 1, characterised in that the soot filter (20) constructed a filter mat (22) surrounding at least one surface of the gas- permeable carrier member (24) made of dielectric material.

4. Apparatus according to any of the preceding claims, characterised in that the other exhaust-gas opening (6) concentrically surrounds the filter-covered carrier member (24) at the second end wall (3) of the resonator (1).

5. Apparatus according to claim 4, characterised in that the portion (3a) of the end wall (3) surrounded by the other exhaust-gas opening (8) has a conical flow divider (13) which projects into the adjacent exhaust-gas pipe.

6. Apparatus according to any of the preceding claims, characterised in that one exhaust-gas opening (6) is equal to the rated width of the adjacent exhaust-gas pipe (15).

7. Apparatus according to any of claims 4 to 6, characterised in that the rated width of the carrier member (24) is equal to the rated width of the exhaust-gas pipe (15).

8. Apparatus according to any of the preceding claims, characterised in that the soot filter (20) has self-supporting space regions.

9. Apparatus according to any of the preceding claims, characterised in that a dielectric gas-tight insert (7) is in the form of a tube disposed concentrically with the soot filter (20) and having a rated width greater than the diameter of the soot filter (20) and the exhaust-gas pipe (15), and constituting the outer wall (4) of the resonator (1) for the exhaust-gas duct.

10. Apparatus according to claim 9, characterised in that the rated width of the gas-tight insert (7) is equal to the width of the other exhaust-gas opening (8).

11. Apparatus according to any of the preceding claims, characterised in that the resonator (1) is constructed and excited as an E₀₁ₙ resonator, with n = 0, 1, 2 ...

12. Apparatus according to any of claims 1 to 10, characterised in that the resonator (1) is constructed and excited as an Hoim resonator, with m = 1,2,3...

13. Apparatus according to any of the preceding claims, characterised in that a number of resonators (1) each with a soot filter (20) are inserted in series into the exhaust-gas pipe (15).

14. Apparatus according to any of claims 1 to 16, characterised in that a number of resonators (1) each with a soot filter (20) are inserted parallel to one another into the exhaust-gas pipe (15).

15. Apparatus according to claim 17 or 18, characterised in that the number of resonators (1) have a feed coupling (10, 21) for coupling of microwaves and each have a coupling means in common walls of the resonators.

16. Apparatus according to any of the preceding claims, characterised in that the resonator or resonators (1) is/are thermally decoupled from the exhaust-gas pipe (15).

17. Apparatus according to any of the preceding claims, characterised in that the coupling line (12) leading to the microwave source (18) is thermally uncoupled from the microwave source (18).

18. Apparatus according to any of the preceding claims, characterised in that the resonator or resonators (1) are adapted to be cooled by the cooling water system of the internal combustion engine.

## Revendications

1. Dispositif pour éliminer la suie ou autres produits semblables des gaz d'échappement de moteurs à combustion interne, en particulier un moteur diesel, comportant:
- une source de micro-ondes (18),
- un résonateur a cavité (1) qui est couplé comme une pièce intermédiaire sur la conduite de gaz d'échappement (15) et comporte des ouvertures de gaz d'echappement (6, 8) munies chacune d'une grille métallique (14) disposées sur les côtés frontaux (2, 3),
- et d'un filtre à suie (20) de forme tubulaire en matériau diélectrique qui est placé dans la zone de la plus forte énergie du champ électromagnétique sur le trajet d'écoulement des gaz d'échappement dans le résonateur à cavité (1),
- l'une des ouvertures de gaz d'échappement (6) se situant à l'intérieur de la section transversale du filtre,
dispositif caractérisé en ce que le filtre à suie (20) de forme tubulaire s'étend de la paroi frontale (2) à la paroi frontale (3) du résonateur a cavité (1); en ce que l'autre ouverture de gaz d'échappement (8) se situe radialement à l'éxtérieur de la section transversale du filtre, et en ce que les grilles métalliques (14) sont sous forme de grilles à nid d'abeilles et s'étendent depuis les ouvertures de gaz d'échappement (6, 8) d'une longueur axiale minimale prédéterminée à l'intérieur de la conduite de gaz d'échappement (15).

2. Dispositif selon la revendication 1, caractérisé en ce que le filtre a suie (20) est formé en tout ou partie de de façon autoporteuse.

3. Dispositif selon la revendication 1, caractérisé en ce que le filtre à suie (20) comporte une nappe filtrante (22) qui entoure un support (24) en un matériau diélectrique perméable aux gaz sur au moins une face.

4. Dispositif selon l'une des revendications précédentes, caractérisé en ce que l'autre ouverture de gaz d'échappement (8) sur la seconde paroi frontale (3) du résonateur entoure concentriquement le support (24) portant les filtres.

5. Dispositif selon la revendication 4, caractérisé en ce que la section (3a) entourée par l'autre ouverture de gaz d'échappement (8) de la paroi frontale (3) possède un répartiteur de flux en forme de cône faisant saillie dans la conduite de gaz d'échappement s'y raccordant.

6. Dispositif selon l'une des revendications précédentes, caractérisé en ce que l'une des ouvertures de gaz d'échappement (6) est égale au diamètre nominal de la conduite de gaz d'échappement (15) s'y raccordant.

7. Dispositif selon l'une des revendications 4 à 6, caractérisé en ce que le diamètre nominal du support (24) est égal au diamètre nominal de la conduite de gaz d'échappement (15).

8. Dispositif selon l'une des revendications précédentes, caractérisé en ce que le filtre à suie (20) possède une zone de volume autoporteuse.

9. Dispositif selon l'une des revendications précédentes, caractérisé en ce qu'un insert (7) diélectrique, étanche aux gaz avec à l'opposé du diamètre du filtre à suie (20) et de la conduite de gaz d'échappement (15) d'un diamètre nominal plus grand, est placé de façon concentrique au filtre à suie (20) et en ce que la paroi extérieure (4) du résonateur (1) sert de canal pour les gaz d'échappement.

10. Dispositif selon la revendication 9, caractérisé en ce que le diamètre nominal du résonateur 1 est égal au diamètre de l'autre ouverture de gaz d'échappement (8).

11. Dispositif selon l'une des revendications précédentes, caractérisé en ce que le résonateur (1) est formé et excité comme un résonateur de type Eoi n, avec n = 0, 1, 2....

12. Dispositif selon l'une des revendications 1 à 10, caractérisé en ce que le résonateur (1) est formé et excité comme un résonateur de type Hoₗm, avec m=1,2,3....

13. Dispositif selon l'une des revendications précédentes, caractérisé en ce que plusieurs résonateurs (1) sont montés en série avec chacun un filtre à suie (20) dans la conduite de gaz d'échappement (15).

14. Dispositif selon l'une des revendications 1 à 13, caractérisé en ce que plusieurs résonateurs (1) sont montés en parallèle les uns par rapport aux autres chacun avec un filtre a suie (20) dans la conduite de gaz d'échappement (15).

15. Dispositif selon l'une des revendications 13 ou 14, caractérisé en ce que tous les résonateurs (1) possèdent pour le couplage de micro-ondes, un couplage d'alimentation (10, 12) et sur chaque paroi commune des résonateurs un organe de couplage.

16. Dispositif selon l'une des revendications précédentes, caractérisé en ce que le ou les résonateurs (1) sont couplés thermiquement à partir de la conduite de gaz d'échappement (15).

17. Dispositif selon l'une des revendications précédentes, caractérisé en ce que la conduite de couplage (12) conduisant à la source de micro-ondes (18) est couplée thermiquement à partir de la source de micro-ondes (18).

18. Dispositif selon l'une des revendications précédentes, caractérisé en ce que le ou les résonateurs (1) peuvent être refroidis par le système de refroidissement à l'eau du moteur à combustion interne.
